# EUROPÄISCHE PATENTSCHRIFT

(11) **EP 3 405 627 B1**
(45) Veröffentlichungstag und Bekanntmachung des Hinweises auf die Patenterteilung: **12.02.2020**
(21) Anmeldenummer: 16822458.2
(22) Anmeldetag: 22.12.2016
(51) Int. Cl.: E04G 11/54, E04C 3/40

(54) **TRAGGERÜST**
SUPPORTING FRAMEWORK
OSSATURE PORTANTE

(30) Priorität: 22.01.2016 DE 102016200868
(43) Veröffentlichungstag der Anmeldung: 28.11.2018
(73) Patentinhaber: Peri GmbH, 89264 Weissenhorn (DE)
(72) Erfinder: RUPP, Markus, 89284 Pfaffenhofen (DE)
(74) Vertreter: K & H Bonapat Patentanwälte Koch · von Behren & Partner mbB
(86) Internationale Anmeldenummer: PCT/EP2016/082329
(87) Internationale Veröffentlichungsnummer: WO 2017/125238

(56) Entgegenhaltungen:
- DE-A1- 19 758 122
- DE-U1-202008 014 900
- US-A- 5 577 353

## Beschreibung

Die Erfindung betrifft ein Traggerüst zum Abtragen einer zulässigen Druckkraft zwischen 100 kN und 1000 kN je eines auf dem Boden aufstellbaren Gerüststiels des Traggerüsts, wobei das Traggerüst einen Verbinder, zumindest zwei Riegel und mehrere Bolzen aufweist, wobei die zumindest zwei Riegel durch jeweils zumindest einen Bolzen reversibel lösbar an dem Verbinder angeordnet sind.

Es ist bekannt, Traggerüste für einen solchen mittleren Lastbereich einzusetzen. Traggerüste dieser Art dienen zum Abstützen von Lasten, beispielsweise zum Abstützen von Schalungen zum Betonieren eines Bauwerks.

Um die geometrische Form des Traggerüsts an die geforderten Gegebenheiten anpassen zu können, sind Traggerüste aus einzelnen, reversibel miteinander verbindbaren Teilen baukastenartig zusammengesetzt. Einen Hauptbestandteil der Traggerüste stellen dabei Riegel dar, die über Verbinder mittelbar miteinander verbunden sind.

Damit die Riegel und Verbinder hohe Lasten abtragen können, sind diese Bauteile im Stand der Technik groß dimensioniert und entsprechend schwer ausgebildet. Das Hantieren dieser Traggerüstelemente ist im Stand der Technik daher nur mit einem Kran möglich. Weiterhin ist es im Stand der Technik vorgesehen, jeden Verbinder durch sechs M16-Schrauben an einem Riegel anzuordnen. Das Eindrehen und spätere Lösen dieser sechs Schrauben je Verbindung zwischen Riegel und Verbinder führt zu einem sehr hohen Montage- und Demontageaufwand.

In DE197 58 122 A1 ist ein modulares Rahmen- und Fachwerksystem für Stahltragwerke beschrieben, bestehend aus einer Vielzahl von vorgefertigten Trägern, Stützen und Fußelementen sowie Verbindungselementen, mittels derer die Träger und/oder Stützen horizontal und/oder vertikal und/oder radial miteinander verbindbar sind. Alle Bauteile gehören zu einem einheitlichen System, aus dem eine Auswahl für die jeweilige Zusammenstellung des Rahmen und Fachwerksystems erfolgt, wobei die Verbindungselemente ungelenkig ausgestaltet sind und in ihren Trägheitsmomenten und Werkstoffkennungen den Trägern, Riegeln und Stützen entsprechen. In GB 1 441 953 A ist ein Stahlträger beschrieben, der aus Gurtelementen und diagonalen Elementen aufgebaut ist, die durch Platten verbunden sind, und die Gurte sind an den Belastungspunkten durch Streifen verstärkt. Die Gurte haben einen U-förmigen Querschnitt, und die Verstärkungselemente sind flach, und gleichmäßig beabstandete Löcher sind über ihre gesamten Längen vorgesehen, um eine Verbindung durch Bolzen zu ermöglichen. GB 1 441 953 A offenbart die Merkmale des einleitenden Teils des Anspruchs 1.

Aufgabe der vorliegenden Erfindung ist es demgegenüber, ein Traggerüst bereitzustellen, dessen Bauteile bei gleicher Belastbarkeit signifikant leichter handhabbar ist.

Diese Aufgabe wird durch ein Traggerüst mit den Merkmalen des Patentanspruchs 1 gelöst. Die Unteransprüche geben zweckmäßige Weiterbildungen an.

Die erfindungsgemäße Aufgabe wird somit gelöst durch ein Traggerüst für den mittleren Lastbereich. Bei dem erfindungsgemäßen Traggerüst handelt es sich dabei um einen im Wesentlichen stabförmigen Aufbau zum Tragen einer Last mit zumindest zwei Riegeln, zumindest zwei Bolzen und zumindest einem Verbinder. Zumindest zwei Riegel sind durch jeweils zumindest einen Bolzen an einem Verbinder angeordnet. Die Riegel sind aus Stahl ausgebildet. Der Stahl weist eine obere Streckgrenze von mehr als 490 MPa auf. Die Riegelhöhe beträgt weniger als 200 mm. Die Riegelhöhe wird dabei senkrecht zur Längsachse der Riegel gemessen. Die Riegelhöhe wird weiterhin senkrecht zur Längsachse des zumindest einen Bolzens gemessen, der den Riegel mit dem Verbinder verbindet.

Erfindungsgemäß wurde somit erkannt, dass durch die Verwendung eines Stahls mit einer oberen Streckgrenze von mehr als 490 MPa die Riegelhöhe signifikant vermindert werden kann. Hierdurch können die Riegel deutlich leichter ausgebildet werden, wodurch sie ohne Kran handhabbar sind. Die Verminderung der Riegelhöhe wird dabei durch gegenüber dem Stand der Technik andere Verbindungsmöglichkeiten der Riegel mit dem Verbinder, erfindungsgemäß durch den Einsatz von Passbolzen, begünstigt.

In bevorzugter Ausgestaltung der Erfindung ist die Wandstärke der beiden Riegel und/oder des Verbinders durch die Verwendung eines Stahls mit einer oberen Streckgrenze von mehr als 490 MPa wesentlich reduziert. Die Wandstärke beträgt vorzugsweise weniger als 10 mm, insbesondere weniger als 8 mm, besonders bevorzugt weniger als 7 mm.

Die Riegel des Traggerüsts weisen vorzugsweise Durchgangsausnehmungen zur Aufnahme von Bolzen auf.

Bevorzugt ist die Mehrzahl der Riegel des Traggerüsts aus einem Stahl ausgebildet, der eine obere Streckgrenze von mehr als 490 MPa aufweist. Weiter bevorzugt weist die Mehrzahl der Riegel des Traggerüsts jeweils eine maximale Riegelhöhe von weniger als 200 mm auf.

In bevorzugter Ausgestaltung der Erfindung ist das Traggerüst dazu ausgelegt, eine Druckkraft zwischen 200 kN und 600 kN je eines auf dem Boden aufstellbaren Gerüststiels abzutragen. Das erfindungsgemäße Traggerüst ist dadurch zwischen einem leichten Traggerüst - beispielsweise einem Fassadengerüst - und einem schweren Traggerüst - beispielsweise zur Abstützung einer Schalung für große Brücken - angesiedelt.

Weiter bevorzugt können die zumindest zwei Riegel aus Stahl mit einer oberen Streckgrenze von mehr als 540 MPa und einer Riegelhöhe von weniger als 120 mm ausgebildet sein. Die Riegel sind dadurch besonders leicht und einfach handhabbar ausgebildet. Bevorzugt ist die Mehrzahl der Riegel des Traggerüsts aus Stahl mit einer oberen Streckgrenze von mehr als 540 MPa ausgebildet. Weiter bevorzugt weist die Mehrzahl der Riegel des Traggerüsts jeweils eine maximale Riegelhöhe von weniger als 120 mm auf.

Um die Knickbelastbarkeit des erfindungsgemäßen Traggerüsts zu erhöhen, können die zumindest zwei Riegel jeweils zwei U-Profile aufweisen, die mittelbar an den zentralen Bodenbereichen der U-Profile miteinander verbunden, insbesondere miteinander verschweißt, sind. Der Verbinder kann dabei plattenförmig ausgebildet und abschnittsweise zwischen die U-Profile aufgenommen sein. Der Verbinder ist vorzugsweise im Wesentlichen in Form einer Platte mit halbkreisförmiger Kontur ausgebildet. Alternativ dazu kann der Verbinder in einer anderen Form, beispielsweise einer gewinkelten Form ausgebildet sein. Der Verbinder kann beispielsweise zum Aufbau einer gewinkelten Verbindung, insbesondere einer 90°-Ecke, ausgebildet sein. Vorzugsweise weist die Mehrzahl der Riegel des Traggerüsts jeweils zwei U-Profile auf, wobei jedes U-Profil-Paar jeweils mittelbar an den zentralen Bodenbereichen der U-Profile miteinander verbunden ist.

Der Verbinder kann zumindest sieben im Wesentlichen halbkreisförmig angeordnete Koppelstellen zum Verbinden eines Riegels mit dem Verbinder aufweisen. Die Koppelstellen sind dabei vorzugsweise jeweils um 30° versetzt zu einer benachbarten Koppelstelle ausgebildet. Die Koppelstellen sind insbesondere in Form von Durchgangsausnehmungen zur Aufnahme der Bolzen ausgebildet. Da im Stand der Technik in der Regel sechs Schraubbolzen zur Verbindung eines einzelnen Riegels mit dem Verbinder eingesetzt werden, wurden bisher aus Platzgründen meist lediglich vier Koppelstellen an einem halbkreisförmigen Verbinder ausgebildet. Bevorzugt weist die Mehrzahl der Verbinder des Traggerüsts jeweils zumindest sieben Koppelstellen zur Anordnung eines Riegels mit dem jeweiligen Verbinder auf.

Vorzugsweise ist zumindest ein Teil der zumindest zwei Riegel gerollt, d.h. im Rollverfahren hergestellt. Durch die zumindest teilweise Herstellung der zumindest zwei Riegel im Rollverfahren wird eine hochpräzise Fertigung der Riegel erreicht. Demgegenüber werden im Stand der Technik die Riegel in der Regel gewalzt, wodurch die erfindungsgemäßen Vorteile nur sehr eingeschränkt oder nur bei erhöhter Nachbearbeitung der Riegel erreichbar sind. Insbesondere sind die zumindest zwei Riegel vollständig gerollt. Weiter bevorzugt ist die Mehrzahl der Riegel des Traggerüsts, insbesondere jeweils vollständig, gerollt.

In besonders bevorzugter Ausgestaltung der Erfindung weisen die zumindest zwei Bolzen in ihrem in Eingriff mit einem Riegel stehenden Bereich jeweils einen Bolzendurchmesser von mehr als 20 mm auf, wobei die zumindest zwei Riegel jeweils durch weniger als fünf Bolzen des Traggerüsts mit dem Verbinder verbunden sind. Hierdurch kann durch den Einsatz von wenigen Bolzen die aus dem Stand der Technik bekannte Belastbarkeit des Traggerüsts erhalten werden, wobei das Traggerüst aufgrund der signifikant geringeren Anzahl eingesetzter Bolzen deutlich einfacher montierbar und demontierbar ist. Vorzugsweise ist die Mehrzahl der Riegel jeweils durch weniger als fünf Bolzen mit einem Verbinder verbunden. Weiter bevorzugt weist die Mehrzahl der Bolzen jeweils einen Bolzendurchmesser von mehr als 20 mm auf.

Weiter bevorzugt weisen die zumindest zwei Bolzen einen Bolzendurchmesser von zumindest 30 mm auf. Vorzugsweise weist die Mehrzahl der Bolzen des Traggerüsts einen Bolzendurchmesser von zumindest 30 mm auf.

Die zumindest zwei Bolzen sind erfindungsgemäß jeweils in Form eines Steckbolzens ausgebildet. Die Steckbolzen weisen vorzugsweise jeweils einen Sicherungssplint auf. Steckbolzen sind deutlich schneller montierbar und demontierbar als Schrauben. Weiterhin ist durch die Sicherungssplinte optisch sofort erkennbar, ob die Bolzen korrekt angeordnet sind oder nicht, da die Sicherungssplinte nur bei korrekt angeordneten Bolzen befestigbar sind. Im Gegensatz dazu kann bei einer Schraubverbindung optisch nicht ohne Weiteres beurteilt werden, ob die Schraubverbindung sicher montiert ist oder nicht.

Weiter sind die zumindest zwei Bolzen erfindungsgemäß jeweils in Form eines Passbolzens ausgebildet. Die Passbolzen ermöglichen eine besonders steife Konstruktion des Traggerüsts. Die Verwendung von Passbolzen wird insbesondere durch den Einsatz eines Stahls für die Riegel mit einer oberen Streckgrenze von mehr als 490 MPa ermöglicht.

Besonders bevorzugt sind die zumindest zwei Riegel jeweils durch zwei Bolzen an dem Verbinder angeordnet. Die zwei Bolzen stellen eine besonders einfach montierbare und demontierbare Verbindung des Riegels mit dem Verbinder dar, wobei die mechanische Stabilität gewährleistet bleibt. Die genannten Bolzen sind in Form von Steckbolzen, und in Form von Passbolzen, ausgebildet. Weiter bevorzugt ist die Mehrzahl der Riegel jeweils durch zwei Bolzen an einem Verbinder angeordnet.

Das Traggerüst kann zumindest einen Fachwerkbinder aufweisen. Der Fachwerkbinder weist mehrere zuvor beschriebene Riegel und mehrere zuvor beschriebene Verbinder auf. Die Breite des Fachwerkbinders entspricht dabei im Wesentlichen der Breite der Riegel. Die senkrecht zur Längsrichtung gemessene Fachwerkbinderhöhe beträgt vorzugsweise mehr als 2200 mm. Besonders bevorzugt beträgt die Fachwerkbinderhöhe mehr als 2400 mm. Im Stand der Technik beträgt die Fachwerkbinderhöhe typischerweise 2000 mm. Durch die signifikant größere Fachwerkbinderhöhe kann die Riegelhöhe noch deutlich kleiner gewählt werden als im Stand der Technik, sodass der Fachwerkbinder immer noch den gleichen Widerstand gegen eine Knickbelastung aufweist.

In weiter bevorzugter Ausgestaltung der Erfindung ist das Traggerüst in Form einer Brücke ausgebildet. Die Brücke weist vorzugsweise zumindest einen Fachwerkbinder, insbesondere mehrere Fachwerkbinder, auf.

Das Traggerüst kann vertikal stehende Fachwerkbinder aufweisen. Beispielsweise kann das Traggerüst in Form eines Turms ausgebildet sein. Der Turm weist dabei vorzugsweise zumindest einen Fachwerkbinder, insbesondere mehrere Fachwerkbinder, auf.

Weitere Merkmale und Vorteile der Erfindung ergeben sich aus der nachfolgenden detaillierten Beschreibung eines Ausführungsbeispiels der Erfindung, aus den Patentansprüchen sowie anhand der Figuren der Zeichnung, die erfindungswesentliche Einzelheiten zeigt. Die in der Zeichnung gezeigten Merkmale sind derart dargestellt, dass die erfindungsgemäßen Besonderheiten deutlich sichtbar gemacht werden können, Die verschiedenen Merkmale können je einzeln für sich oder zu mehreren in beliebigen Kombinationen bei Varianten der Erfindung verwirklicht sein.

Es zeigen:
- Fig. 1: eine Draufsicht auf ein erfindungsgemäßes Traggerüst, ausgebildet als Brücke, mit einem Fachwerkbinder;
- Fig. 2: einen Ausschnitt aus Fig. 1, der einen Verbinder mit vier daran angeordneten Riegeln zeigt;
- Fig. 3: den Ausschnitt aus Fig. 2, wobei zwei Riegel von dem Verbinder entfernt wurden ; und
- Fig. 4: eine Schnittansicht eines Riegels aus Fig. 3 entlang der Linie IV-IV.

**Fig. 1** zeigt eine Brücke **10.** Die Brücke 10 weist Gerüsttürme **12a, 12b** auf. Die Gerüsttürme 12a-b spannen eine quadratische Standfläche auf. Die Standflächen weisen jeweils eine Seitenlänge L_{S} zwischen 1000 mm und 2000 mm auf. Die Höhe **H_{G}** der Gerüsttürme beträgt bis zu 25000 mm. Die Spannweite **S_{W}** der Brücke 10 beträgt bis zu 25000 mm.

Die Brücke weist zumindest einen Fachwerkbinder **14** auf, der zwischen den Gerüsttürmen 12a-b angeordnet ist. Vorzugsweise weist die Brücke 10 mehrere parallel zueinander angeordnete Fachwerkbinder 14 auf, die zwischen den Gerüsttürmen 12a, 12b angeordnet sind. Die Fachwerkbinderhöhe **F_{H}** des Fachwerkbinders 14 beträgt vorzugsweise 2500 mm. Die Längsachse des Fachwerkbinders 14 ist in Fig. 1 mit dem Bezugszeichen 15 gekennzeichnet.

Die Gerüsttürme 12a, 12b weisen auf dem Boden abgestützte Gerüststiele **16a, 16b, 16c, 16d** auf. Die Brücke 10 ist dazu ausgebildet, über die Gerüststiele 16a-d eine zulässige Druckkraft von bis zu 400 kN abzutragen. Bei der in Fig. 1 schematisch dargestellten Brücke 10 handelt es sich daher um ein Traggerüst **18** für einen mittleren Lastbereich.

**Fig. 2** zeigt einen Ausschnitt **20** aus Fig. 1. Fig. 2 ist dabei beispielhaft für einen Knotenpunkt des Fachwerkbinders 14 (siehe Fig. 1) dargestellt. Fig. 2 zeigt einen Verbinder **22.** Der Verbinder 22 ist plattenförmig ausgebildet und weist eine Halbkreisform auf. An den Verbinder 22 sind Riegel **24a, 24b, 24c, 24d** angeordnet. Die Riegel 24a-d sind über Bolzen **26a, 26b, 26c, 26d, 26e, 26f, 26g, 26h** an dem Verbinder 22 angeordnet. Die Bolzen 26a-h sind in Form von Passbolzen ausgebildet. Die Bolzen 26a-h weisen jeweils einen Sicherungssplint (nicht gezeigt) auf, um die Bolzen 26a-h zu sichern.

Um die Riegel 24a-d mit geringem Querschnitt ausbilden zu können, sind die Riegel 24a-d aus S550MC-Stahl ausgebildet. Alternativ dazu können die Riegel 24a-d bevorzugt aus S500MC-Stahl, S600MC-Stahl, S650 C-Stahl, S700MC-Stahl, S900MC-Stahl oder S960MC-Stahl ausgebildet sein. Aufgrund des geringen Querschnitts der Riegel 24a-d sind diese verhältnismäßig leicht ausgebildet, sodass sie von Arbeitern ohne Zuhilfenahme eines Krans montiert und demontiert werden können.

**Fig. 3** zeigt den Ausschnitt 20 gemäß Fig. 2 mit dem Verbinder 22, jedoch ohne die am Verbinder 22 angeordneten Riegel 24c, 24d (siehe Fig. 2). Im Verbinder 22 sind Koppelstellen **28a, 28b, 28c, 28d, 28e, 28f, 28g** zur Verbindung von Riegeln, beispielsweise der Riegel 24a, 24b, mit dem Verbinder 22 ausgebildet. Die Koppelstellen 28a-g weisen jeweils zumindest eine Durchgangsausnehmung auf. Vorzugsweise weisen die Koppelstellen 28a∼g - wie in Fig. 2 gezeigt - jeweils zwei Durchgangsausnehmungen auf, wobei in Fig. 3 aus Gründen der Übersichtlichkeit lediglich die Durchgangsausnehmungen **30a, 30b** der Koppelstelle 28c mit einem Bezugszeichen versehen sind.

Die Durchgangsausnehmungen der Koppelstellen 28a-g, beispielsweise die Durchgangsausnehmungen 30a, 30b der Koppelstellen 28a-g, liegen jeweils auf einer Linie, die sich im Zentrum der Halbkreisform des Verbinders 22 schneiden. Aus Gründen der Übersichtlichkeit ist in Fig. 3 lediglich eine erste solche Linie **32** der Koppelstelle 28c mit einem Bezugszeichen versehen. Die Koppelstellen 28a-g sind jeweils um 30° zu ihrer nächsten benachbarten Koppelsteile 28a-g in der Halbkreisform des Verbinders 22 versetzt. Die Riegel 24a, 24b weisen an ihren längsseitigen Enden jeweils Durchgangsausnehmungen auf, um die Bolzen 26a-h (siehe Fig. 2) aufzunehmen. Aus Gründen der Übersichtlichkeit ist in Fig. 3 lediglich eine erste Durchgangsausnehmung **34** des Riegels 24a angedeutet. Die Längsachse des Riegels 24a ist in Fig. 3 mit dem Bezugszeichen **35** bezeichnet.

**Fig. 4** zeigt den Querschnitt des Riegels 24b (siehe Fig. 3). Aus Fig. 4 ist ersichtlich, dass der Riegel 24b U-Profile **36a, 36b** aufweist. Die U-Profile 36a, 36b sind über Verbindungsplatten **38a, 38b** miteinander verschweißt. Mit anderen Worten sind die beiden U-Profile 36a, 36b an ihren mittleren Bodenbereichen **40a, 40b** mittelbar miteinander verbunden. Im Vergleich zum Stand der Technik weisen die U-Profile 36a, 36b eine signifikant verringerte Wandstärke auf. In Längsrichtung des Riegels 24b können mehrere zueinander in Längsrichtung des Riegels 24b beabstandete Verbindungsplatten 38a, 38b zwischen den U-Profilen 36a, 36b angeordnet sein. Die U-Profile 36a, 36b weisen eine Riegelhöhe **R_{H}** von weniger als 110 mm auf. Der Riegel 24b ist dadurch besonders leicht handhabbar. Eine Längsachse eines mit dem Riegel 24b verbundenen Bolzens (nicht gezeigt) zur Anordnung des Riegels 24b mit einem weiteren Verbinder (nicht gezeigt) ist in Fig. 3 mit dem Bezugszeichen **42** versehen.

## Patentansprüche

1. Traggerüst (18) zum Abtragen einer zulässigen Druckkraft zwischen 100 kN und 1000 kN je eines auf dem Boden aufstellbaren Gerüststiels (16a-d) des Traggerüsts (18), wobei das Traggerüst (18) einen Verbinder (22), zumindest zwei Riegel (24a-d) und zumindest zwei Bolzen (26a-h) aufweist, wobei die zumindest zwei Riegel (24a-d) jeweils durch zumindest einen Bolzen (26a-h) reversibel lösbar an dem Verbinder (22) angeordnet sind,
**dadurch gekennzeichnet, dass**
a) die zumindest zwei Riegel (24a-d) aus Stahl mit einer oberen Streckgrenze von mehr als 490 MPa ausgebildet sind und
b) die senkrecht zur Längsachse (42) der zumindest zwei Bolzen (26a-h) und senkrecht zur Längsachse (35) der zumindest zwei Riegel (24a-d) gemessene Riegelhöhe (RH) weniger als 200 mm beträgt,
wobei
c) die zumindest zwei Bolzen (26a-h) jeweils in Form eines Steckbolzens und jeweils in Form eines Passbolzens ausgebildet sind.

2. Traggerüst nach Anspruch 1, bei dem das Traggerüst (18) zum Abtragen einer zulässigen Druckkraft zwischen 200 kN und 600 kN je eines auf dem Boden aufstellbaren Gerüststiels (16a-d) des Traggerüsts (18) ausgebildet ist.

3. Traggerüst nach Anspruch 1 oder 2, bei dem die zumindest zwei Riegel (24a-d) aus Stahl mit einer oberen Streckgrenze von mehr als 540 MPa und einer Riegelhöhe (RH) von weniger als 120 mm ausgebildet sind.

4. Traggerüst nach einem der vorhergehenden Ansprüche, bei dem die zumindest zwei Riegel (24a-d) jeweils zwei U-Profile (36a-b) aufweisen, die mittelbar an den mittleren Bodenbereichen (40a-b) der U-Profile (36a-b) miteinander verbunden sind, wobei der Verbinder (22) plattenförmig ausgebildet und abschnittsweise zwischen die U-Profile (36a-b) aufgenommen ist.

5. Traggerüst nach einem der vorhergehenden Ansprüche, bei dem der Verbinder (22) halbkreisförmig ausgebildet ist und zumindest sieben Koppelstellen (28a-g) zum Verbinden der Riegel (24a-d) mit dem Verbinder (22) aufweist, wobei die Koppelstellen (28a-g) jeweils um 30° versetzt zu einer benachbarten Koppelstelle (28a-g) ausgebildet sind .

6. Traggerüst nach einem der vorhergehenden Ansprüche, bei dem zumindest ein Teil der Riegel (24a-d) gerollt ist.

7. Traggerüst nach einem der vorhergehenden Ansprüche, bei dem die zumindest zwei Bolzen (26a-h) jeweils einen Bolzendurchmesser von mehr als 20 mm aufweisen und die zumindest zwei Riegel (24a-d) jeweils durch weniger als fünf Bolzen (26a-h) an dem Verbinder (22) angeordnet sind.

8. Traggerüst nach Anspruch 7, bei dem die zumindest zwei Bolzen (26a-h) jeweils einen Bolzendurchmesser von zumindest 30 mm aufweisen.

9. Traggerüst nach einem der vorhergehenden Ansprüche, bei dem die zumindest zwei Bolzen (26a-h) jeweils einen Sicherungssplint aufweisen.

10. Traggerüst nach einem der vorhergehenden Ansprüche, bei dem die zumindest zwei Riegel (26a-h) jeweils durch zwei Bolzen (26a-h) an dem Verbinder (22) angeordnet sind.

11. Traggerüst nach einem der vorhergehenden Ansprüche, bei dem das Traggerüst (18) einen Fachwerkbinder (14) mit mehreren Riegeln (24a-d) und mehreren Verbindern (22) aufweist, wobei die senkrecht zur Längsachse (15) des Fachwerkbinders (14) gemessene Fachwerkbinderhöhe (FH) mehr als 2200 mm beträgt.

12. Traggerüst nach einem der vorhergehenden Ansprüche, bei dem das Traggerüst (18) in Form einer Brücke (10) ausgebildet ist.

## Claims

1. Supporting framework (18) for bearing an admissible pressure force between 100 kN and 1000 kN per framework post (16a-d) of the supporting framework (18) and said framework post may be arranged on the ground, wherein the supporting framework (18) comprises a connector (22); at least two bars (24a-d) and at least two bolts (26a-h), wherein the at least two bars (24a-d) are each arranged on the connector (22) in a reversible and releasable manner by means of at least one bolt (26a-h), **characterized in that**
a) the at least two bars (24a-d) are embodied from steel having an upper yield strength of more than 490 MPa, and
b) the bar height (RH), as measured perpendicular to the longitudinal axis (42) of the at least two bolts (26a-h) and perpendicular to the longitudinal axis (35) of the at least two bars (24a-d), is less than 200 mm,
wherein
c) the at least two bolts (26a-h) are each embodied in the form of a plug-in bolt and each embodied in the form of a fit bolt.

2. Supporting framework according to claim 1, in which the supporting framework (18) is embodied so as to bear an admissible pressure force of between 200 kN and 600 kN per framework post (16a-d) of the supporting framework (18) and said framework post may be arranged on the ground.

3. Supporting framework according to claim 1 or 2, in which the at least two bars (24a-d) are embodied from steel having an upper yield strength of more than 540 MPa, and a bar height (RH) of less than 120 mm.

4. Supporting framework according to any one of the preceding claims, in which the at least two bars (24a-d) each have two U-profiles (36a-b) that are indirectly interconnected at middle bottom regions (40a-b) of the U-profiles (36a-b), wherein the connector (22) is embodied as plate-shaped and is accommodated in sections between the U-profiles (36a-b).

5. Supporting framework according to any one of the preceding claims, in which the connector (22) is embodied as semicircular and has at least seven coupling points (28a-g) for connecting the bars (24a-d) to the connector (22), wherein the coupling points (28a-g) are offset in each case by 30° from an adjacent coupling point (28a-g).

6. Supporting framework according to any one of the preceding claims, in which at least one part of the bars (24a-d) is rolled.

7. Supporting framework according to any one of the preceding claims, in which the at least two bolts (26a-h) each have a bolt diameter of more than 20 mm, and the at least two bars (24a-d) are each arranged on the connector (22) by means of fewer than five bolts (26a-h).

8. Supporting framework according to claim 7, in which the at least two bolts (26a-h) each have a bolt diameter of at least 30 mm.

9. Supporting framework according to any one of the preceding claims, in which the at least two bolts (26a-h) each comprise a safety splint.

10. Supporting framework according to any one of the preceding claims, in which the at least two bars (**24a-h**) are each arranged on the connector (22) by means of two bolts (26a-h).

11. Supporting framework according to any one of the preceding claims, in which the supporting framework (18) comprises a lattice truss (14) having a plurality of bars (24a-d) and a plurality of connectors (22), wherein the lattice truss has a height (FH), as measured perpendicular to the longitudinal axis (15) of the lattice truss (14), greater than 2200 mm.

12. Supporting framework according to any one of the preceding claims in which the supporting framework (18) is embodied in the form of a bridge (10).

## Revendications

1. Ossature portante (18) destinée à absorber une force de compression admissible comprise entre 100 kN et 1000 kN de chaque montant d'ossature (16a-d) pouvant être posé au sol de l'ossature portante (18), l'ossature portante (18) comportant un élément de liaison (22), au moins deux barres (24a-d) et au moins deux goujons (26a-h), les au moins deux barres (24a-d) étant respectivement agencées sur l'élément de liaison (22) de manière libérable et réversible par au moins un goujon (26a-h), **caractérisée en ce que**
a) les au moins deux barres (24a-d) sont réalisées en acier avec une limite supérieure d'élasticité supérieure à 490 MPa et
b) la hauteur de barre (RH) mesurée perpendiculairement à l'axe longitudinal (42) des au moins deux goujons (26a-h) et perpendiculairement à l'axe longitudinal (35) des au moins deux barres (24a-d) est inférieure à 200 mm,
dans laquelle
c) les au moins deux goujons (26a-h) sont réalisés respectivement sous la forme d'un goujon embrochable et respectivement sous la forme d'un goujon ajusté.

2. Ossature portante selon la revendication 1, l'ossature portante (18) étant conçue pour absorber une force de compression admissible comprise entre 200 kN et 600 kN de chaque montant d'ossature (16a-d) pouvant être posé au sol de l'ossature portante (18).

3. Ossature portante selon la revendication 1 ou 2, dans laquelle les au moins deux barres (24a-d) sont réalisées en acier avec une limite supérieure d'élasticité supérieure à 540 MPa et une hauteur de barre (RH) inférieure à 120 mm.

4. Ossature portante selon l'une des revendications précédentes, dans laquelle les au moins deux barres (24a-d) comportent respectivement deux profilés en U (36a-b), qui sont reliés indirectement l'un à l'autre au niveau des zones de fond médianes (40a-b) des profilés en U (36a-b), l'élément de liaison (22) étant réalisé en forme de plaque et reçu sur certaines parties entre les profilés en U (36a-b).

5. Ossature portante selon l'une des revendications précédentes, dans laquelle l'élément de liaison (22) est réalisé de forme demi-circulaire et comporte au moins sept points de couplage (28a-g) pour relier les barres (24a-d) à l'élément de liaison (22), les points de couplage (28a-g) étant réalisés respectivement décalés de 30° par rapport à un point de couplage (28a-g) voisin.

6. Ossature portante selon l'une des revendications précédentes, dans laquelle au moins une partie des barres (24a-d) est roulée.

7. Ossature portante selon l'une des revendications précédentes, dans laquelle les au moins deux goujons (26a-h) présentent respectivement un diamètre de goujon supérieur à 20 mm et les au moins deux barres (24ad) sont agencées sur l'élément de liaison (22) respectivement par moins de cinq goujons (26a-h).

8. Ossature portante selon la revendication 7, dans laquelle les au moins deux goujons (26a-h) présentent respectivement un diamètre de goujon d'au moins 30 mm.

9. Ossature portante selon l'une des revendications précédentes, dans laquelle les au moins deux goujons (26a-h) comportent respectivement une goupille de sécurité.

10. Ossature portante selon l'une des revendications précédentes, dans laquelle les au moins deux barres (**24a-h**) sont agencées sur l'élément de liaison (22) respectivement par deux goujons (26a-h).

11. Ossature portante selon l'une des revendications précédentes, l'ossature portante (18) comportant une poutre en treillis (14) dotée de plusieurs barres (24a-d) et de plusieurs éléments de liaison (22), la hauteur de poutre en treillis (FH) mesurée perpendiculairement à l'axe longitudinal (15) de la poutre en treillis (14) étant supérieure à 2200 mm.

12. Ossature portante selon l'une des revendications précédentes, l'ossature portante (18) étant réalisée sous la forme d'un pont (10).
